# EUROPÄISCHE PATENTSCHRIFT

(11) **EP 0 024 659 B1**
(45) Veröffentlichungstag und Bekanntmachung des Hinweises auf die Patenterteilung: **18.05.1983**
(21) Anmeldenummer: 80104853.9
(22) Anmeldetag: 16.08.1980
(51) Int. Cl.: B65D 83/14

(54) **Zweikammerpackung**
Twin-chamber package
Emballage à deux compartiments

(30) Priorität: 24.08.1979 CH 7701/79
(43) Veröffentlichungstag der Anmeldung: 11.03.1981
(73) Patentinhaber: AEROSOL-SERVICE AG, CH-4313 Möhlin/AG (CH)
(72) Erfinder: Obrist, Gerhard, CH-4303 Kaiseraugst (CH)

## Beschreibung

Die Erfindung betrifft eine Zweikammerpackung mit einem im wesentlichen formstabilen, mit einem Abgabeventil versehenen äusseren Behältnis für eine erste Füllgutkomponente, einem im äusseren Behältnis angeordneten inneren Behältnis für eine zweite Füllgutkomponente und mit Mitteln, um die beiden Füllgutkomponenten zu vermischen.

Zweikammerpackungen dieser Art sind z.B. aus der US-A-3 718 235 bekannt und werden überall dort eingesetzt, wo verschiedene Arten von Füllgut getrennt gelagert werden müssen und erst unmittelbar vor ihrem Gebrauch zusammengebracht werden dürfen. Als Beispiel dafür seien hier nur Haarfärbemittel und dgl. angeführt.

Wesentliche Anforderungen an solche Zweikammerpackungen sind einerseits konstruktive Einfachheit und damit verbunden niedrige Herstellungskosten, und anderseits eine möglichst einfache und sichere Handhabung, wobei gleichzeitig auch eine gute Vermischung der einzelnen Füllgutkomponenten gewährleistet sein muss.

Aufgabe der Erfindung ist demnach eine Zweikammerpackung zu schaffen, die diesen Anforderungen in besonderem Masse gerecht wird.

Die Zweikammerpackung gemäss der Erfindung ist durch die im Anspruch 1 angeführten Merkmale gekennzeichnet.

Im folgenden wird die Erfindung anhand der Zeichnung näher erläutert. Es zeigen:
Fig. 1-6 je ein Ausführungsbeispiel im Axialschnitt und
Fig. 2a und 2b zwei Details aus Fig. 2 in grösserer Darstellung.

Die in Fig. 1 dargestellte Zweikammerpackung umfasst ein äusseres Behältnis 1 in Form einer handelsüblichen Aerosol-Dose mit einem Deckel 2 und einem handelsüblichen Aerosol-Ventil als Abgabeventil 3. Das Abgabeventil ist, wie bei Aerosol-Dosen üblich, im Deckel 2 gefasst, und dieser ist mittels eines Dichtrings 4 dicht auf dem Öffnungsrand 5 des Behältnisses 1 befestigt (geclincht).

Das Abgabeventil 3 enthält ein Betätigungs- und Auslassröhrchen 6, welches entgegen einer Feder 7 in Richtung einwärts in das Ventilgehäuse 8 drückbar ist und dabei den Innenraum des Ventilgehäuses 8 mit dem Behälteraussenraum verbindet. Das Ventilgehäuse 8 steht über eine axiale Bohrung 9 und eine seitliche Öffnung 10 mit seiner Umgebung ständig in Verbindung.

Im Inneren des äusseren Behältnisses 1 befindet sich ein inneres Behältnis 11, welches im wesentlichen rohrförmig ausgebildet und an seinem unteren Ende 12 offen ist. Das obere Ende 13 ist durch einen Deckel 14 verschlossen, wobei zwischen dem oberen Öffnungsrand 15 des Behältnisses und dem Deckel 14 ein aus einem mit einer radialen Öffnung 16a versehenen Ventilkörper 16 und einem Dichtschlauch 17 bestehendes Rückschlagventil 18 eingeklemmt ist. Der Ventilkörper 16 ist im wesentlichen zylindrisch ausgebildet und besitzt etwa in der Mitte einen auswärts vorspringenden Flansch 19, der unter Zwischenlage des Dichtschlauchs 17 auf dem Öffnungsrand 15 aufliegt und dort vom Deckel 14 festgehalten wird. Oberhalb des Flansches 19 bildet das Ventilgehäuse 16 einen nach oben offenen rohrförmigen Ansatz 20, der durch eine Öffnung im Deckel 14 hindurchragt und den unteren, verjüngten Teil 21 des Gehäuses 8 des Abgabeventils 3 in sich aufnimmt, wobei der Teil 21 und der Ansatz 20 vorzugsweise gegenseitig verzahnt sind oder sonstwie gegenseitig so verbunden sind, dass sie sich nicht ohne besondere Krafteinwirkung lösen können.

Das untere Ende 12 des inneren Behältnisses 11 ist mit einer Reihe von sich parallel zur Behälterachse 23 erstreckenden Auslassschlitzen 22 versehen, die gleichmässig über seinen gesamten Umfang verteilt angeordnet sind. Die Schlitze 22 können, wie dargestellt, sich nach unten bis zum Öffnungsrand 12 erstrecken oder auch schon etwas oberhalb des Öffnungsrands enden. Anstelle der länglichen Schlitze können auch anderswie geformte Auslassöffnungen vorgesehen sein.

Im Inneren des Behältnisses 11 ist ein verschiebbarer Kolben 24 angeordnet, der gegen die Behältniswand dicht abschliesst. Der Kolben 224 ist über eine verjüngte Kolbenstange 25 fest mit einem Teller 26 verbunden, welcher in der gezeigten Stellung des Kolbens 24 am Öffnungsrand 12 des Behältnisses 11 aufliegt und somit eine Einwärtsbewegung des Kolbens 24 verhindert.

Die Auslassschlitze 22 sind in bezug auf die gezeigte Ausgangsstellung des Kolbens 24 so angeordnet, dass keine Verbindung zwischen ihnen und dem Behältnisinnenraum besteht. Der Kolben 24 liegt also in seiner inneren Ausgangsstellung teilweise oder vollständig oberhalb der Schlitze 22.

Das Befüllen und der Zusammenbau der Packung geschehen wie folgt.

Zunächst wird der Kolben 24 bis zu dem durch den Teller 26 gebildeten Anschlag in das Innenbehältnis 11 eingeführt und dann die gewünschte Füllgutkomponente B in das Behältnis eingebracht, wobei die Füllgutmenge so auf das Volumen des Behältnisses 11 abgestimmt ist, dass oberhalb des Füllgutspiegels 27 noch ein freier Raum 28 verbleibt. Nun wird das Rückschlagventil 18 auf das Behältnis aufgesetzt und das Ganze mit dem Deckel 14 fest verschlossen. In den Ansatz 20 des Rückschlagventils 18 wird nun das im Deckel 2 des äusseren Behältnisses 1 gehalterte Abgabeventil 3 eingepresst, so dass der Deckel 2, das Abgabeventil 3 und das verschlossene innere Behältnis 11 eine Einheit bilden.

Jetzt wird die andere Füllgutkomponente A in das äussere Behältnis 1 eingebracht und dann die gesamte Einheit mit dem inneren Behältnis 11 in das äussere Behältnis 1 eingesetzt und der Deckel 2 am Öffnungsrand 5 des Behältnisses 1 dicht befestigt. Die Füllgutmenge ist auch hier so auf das Behältnisvolumen abgestimmt, dass oberhalb des Füllgutspiegels 29 noch ein Freiraum 30 verbleibt.

In die so mit dem Füllgut befüllte und verschlossene Packung wird nun über das Abgabeventil 3 ein flüssiges Treibgas 31 mit relativ hohem Siedepunkt und niedrigem Druck eingefüllt. Dieses flüssige Treibgas gelangt über die seitliche Öffnung 10 des Abgabeventils nur in das äussere Behältnis, da es aufgrund seines geringen Druckes die durch den relativ straff gespannten Dichtungsschlauch 17 des Rückschlagventils 18 gebildete Barriere nicht zu überwinden vermag. Als geeignetes Treibgas 31 kommt z.B. Butan, Isobutan oder Freon 114⁰ in Frage.

Nunmehr wird über das Abgabeventil 3 mit einem Druck von etwa 5 bis 8 bar Stickstoff in die Packung eingepresst. Der Stickstoff - oder ein anderes Gas - kann aufgrund seines hohen Drucks das Rückschlagventil 18 passieren und bildet über den Füllgutspiegeln in den beiden Behältnissen 1 und 11 je ein Gaspolster 32, 33 gleichen Drucks. Zwischen äusserem und innerem Behältnis herrscht Druckgleichgewicht. Damit ist die Packung nun geladen und verkaufs- bzw. benutzungsbereit.

Zur Entnahme des Füllguts wird zunächst bei aufrechter Position der Packung durch Betätigung des Abgabeventils 3 das Stickstoffpolster im äusseren Behältnis 1 abgelassen. Da aufgrund des Rückschlagventils 18 der Stickstoff nicht aus dem inneren Behältnis entweichen kann, entsteht eine Druckdifferenz zwischen dem inneren und dem äusseren Behältnis, aufgrund welcher der Kolben 24 schlagartig soweit nach unten verschoben wird, bis die Auslassschlitze 22 mit dem Behältnisinnenraum in Verbindung stehen. Das Stickstoffpolster im inneren Behältnis treibt nun die Füllgutkomponente B mit grosser Kraft durch die Auslassschlitze 22 in das äussere Behältnis 1 aus, wo sie sich rasch und innig mit der anderen Füllgutkomponente A vermischt.

Nachdem nun das Stickstoffpolster abgelassen ist und die beiden Füllgutkomponenten vermischt sind, wird die Packung umgekehrt, so dass das Abgabeventil 3 zuunterst zu liegen kommt. In dieser Haltung wird nun das Abgabeventil 3 betätigt, wobei das in der Packung noch enthaltene Treibgas das vermischte Füllgut aus der Packung presst.

In Fig. 2 ist eine Variante einer erfindungsgemässen Zweikammerpackung dargestellt, die auch höchsten Ansprüchen gerecht wird. Gleiche Teile sind gleich wie in Fig. 1 bezeichnet.

Der wesentlichste Unterschied gegenüber der Ausführungsform nach Fig. 1 ist ein zweiter Kolben 34, der im inneren Behältnis 11 frei verschiebbar angeordnet ist. Dieser Kolben 34 trennt die Füllgutkomponente B vom gegenüberliegenden Gaspolster 33, so dass auf die Verträglichkeit von Füllgut und Druckgas keine Rücksicht genommen zu werden braucht. Beim Ablassen des Druckpolsters aus dem äusseren Behältnis 1 bewegt das Druckgas im inneren Behältnis 11 den Kolben 34 nach unten und treibt damit das Füllgut aus. Danach verbleibt der Kolben 34 etwa auf der Höhe der Auslassöffnung stehen und verhindert dadurch, dass sich das innere Behältnis wieder mit dem Füllgutgemisch füllt.

Ein weiterer Unterschied gegenüber der Ausführungsform nach Fig. 1 besteht in der Ausbildung der Auslassöffnungen am unteren Ende des inneres Behältnisses 11. Diese sind hier nicht als Schlitze, sondern als schräge Bohrungen 35 ausgebildet, deren Achsen37abwechselndumdengleichenWinkei , aber entgegengesetzt gerichtet zu einer zur Behältnisachse 23 senkrechten Bezugsebene 36 geneigt sind. Die Fig. 2a und 2b zeigen dies im Detail. Durch diese Ausbildung und Anordnung der Auslassöffnungen ergibt sich eine besonders wirkungsvolle Vermischung der beiden Füllgutkomponenten.

Fig. 3 zeigt eine besonders einfache Variante der Zweikammerpackung. Auch hier sind gleiche Teile wieder gleich wie in Fig. 1 bezeichnet.

Der Unterschied gegenüber der Variante nach Fig. 1 besteht hier darin, dass das innere Behältnis 11 keinen eigenen Deckel aufweist, sondern einen einstückigen Bodenteil besitzt, der in einen flaschenhalsartigen Ansatz 38 ausläuft. Dieser Ansatz 38 entspricht dem Ventilkörperansatz 20 der Fig. 1 und dient zur Befestigung des inneren Behältnisses 11 am Abgabeventil 3. Gleichzeitig bildet der Ansatz 38 aber auch das Gehäuse des Rückschlagventils, welches hier durch eine Feder 39 und eine Ventilkugel 40, die von der Feder gegen den Öffnungsrand des verjüngten Teils 21 des Abgabeventils 3 gedrückt wird, gebildet ist. Wie schon gesagt, diese Variante ist konstruktiv besonders einfach und deshalb sehr billig herzustellen.

Fig. 4 schliesslich zeigt eine weitere, ebenfalls sehr einfache Ausführungsform einer erfindungsgemässen Zweikammerpackung, bei der das innere Behältnis 11 lose im äusseren Behältnis 1 angeordnet ist. Auch hier sind einander entsprechende Teile gleich wie in Fig. 1 bezeichnet.

Die lose Anordnung des inneren Behältnisses 11 bedingt eine besondere Ausbildung des Kolbens 24. Dieser ist hier mit einem einstückigen Steigrohr 41 versehen und besitzt eine durchgehende axiale Bohrung 42, welche auch durch die Kolbenstange 25 und den Teller 26 hindurchführt und in das äussere Behältnis 1 ausmündet. Das Steigrohr 41 reicht bis in den Gasraum 28 oberhalb des Füllgutspiegels 27 und besitzt dort eine radiale Öffnung 43, die durch einen aussen am Steigrohr sitzenden Gummischlauch 44 verschlossen ist. Letzterer wirkt zusammen mit dem Steigrohrende wie bei einem Fahrradschlauchventil als Rückschlagventil.

Bei diesem Ausführungsbeispiel muss die Begasung der Packung, also das Einbringen des Stickstoffpolsters, so erfolgen, dass das Abgabeventils nach unten zeigt. Ansonsten ist die Packung gleich zu handhaben wie die gemäss Fig. 1-3.

Die erfindungsgemässe Zweikammerpackung zeichnet sich besonders durch ihre konstruktive Einfachheit und ihre einfache Handhabung aus und erlaubt gleichzeitig aber auch eine besonders intensive Mischung der einzelnen Füllgutkomponenten.

Bei den in den Fig. 1-4 beschriebenen Packungen kann durch Fehlmanipulation, z.B. wenn die Packung beim Ablassen des Stickstoffpolsters mit dem Abgabeventil nach unten gehalten wird, vorkommen, dass die im äusseren Behältnis befindliche Füllgutkomponente austritt bevor noch eine Vermischung mit der im inneren Behältnis befindlichen Komponente stattgefunden hat. In den Fig. 5 und 6 ist nun eine weitere Ausführungsform einer erfindungsgemässen Packung dargestellt, bei welcher dieser Nachteil vermieden ist und Fehlmanipulationen ausgeschlossen bzw. ohne nachteilige Folgen sind. Wie schon bei den Fig. 2-4 sind auch in Fig. 5 und 6 einander entsprechende Teile gleich bezeichnet wie in Fig. 1.

Das äussere Behältnis 1 mit seinem Deckel 2 und dem darin gefassten Abgabeventil 3 ist gleich aufgebaut wie in Fig. 1. Das innere Behältnis 11, welches beispielsweise aus Glas bestehen kann, weist im Unterschied zum inneren Behältnis in Fig. 1 an seinem unteren Ende keine seitlichen Schlitze auf, sondern endet mit einem geschlossenen Öffnungsrand 12. Entsprechend ist der Kolben 24 auch etwas anders ausgebildet als in Fig. 1. Er umfasst einen unteren, die eigentliche Dichtwirkung erzielenden umfangsgerippten Stopfenteil 241, einen äusseren, der Krümmung des Bodens des äusseren Behältnisses 1 angepassten Anschlagteil 242, der in seiner Funktion dem Teller 26 in Fig. 1 entspricht, eine einwärts an den Stopfenteil 241 im Abstand anschliessende, in sich geschlossene und axial etwas elastisch deformierbare Dichtlippe 243 und einige sternförmig angeordnete Führungsvorsprünge 244.

Die Fig. 5 zeigt den Kolben 24 in seiner inneren Endstellung, die Fig. 6 in seiner äusseren Endstellung. In letzterer befindet sich die Dichtlippe 243 gerade auf der Höhe des Öffnungsrands 12 des inneren Behältnisses 11. Aufgrund der Elastizität der Lippe 243 kann dabei wohl die Füllgutkomponente B aus dem inneren Behältnis austreten, ein Zurückströmen von Füllgut in das Behältnis wird jedoch praktisch vermieden, da die Dichtlippe 243 nach dem Druckausgleich praktisch wie ein Rückschlagventil wirkt.

Diese gegenüber Fig. 1 -4 andere Ausführung des Kolbens 24 bzw. des unteren Endes des inneren Behälters 11 ist zwar besonders zweckmässig, hat jedoch keinen Zusammenhang mit den im folgenden beschriebenen konstruktiven Massnahmen zur Sicherung gegen Fehlmanipulationen. Das heisst, der Kolben und das Behältnis könnten ohne weiteres auch gemäss Fig. 1-4 ausgebildet sein.

Das obere Ende 13 des inneren Behältnisses 11 ist wie beim Ausführungsbeispiel nach Fig. 1 durch einen Deckel 14 verschlossen, wobei zwischen dem oberen Öffnungsrand 15 des Behältnisses und dem Deckel 14 ein Rückschlagventil eingeklemmt ist, welches aus einem Ventilkörper 16 mit einer seitlichen radialen Ventilöffnung 16a und einer elastischen Membrane oder einem Dichtschlauch 17 besteht. Der Ventilkörper 16 ist als nach oben offenes Rohr bzw. Zylinder ausgebildet u. besitzt in der Nähe seines oberen Endes 20 einen abwärts vorspringenden Flansch 19, der unter Zwischenlage des Dichtschlauchs 17 auf dem Öffnungsrand 15 aufliegt und dort vom Deckel 14 festgehalten wird. Das obere Ende des Ventilkörpers 16 ragt durch eine entsprechende Öffnung des Deckels 14 und ist, im Unterschied zur Ausführungsform nach Fg. 1, bündig mit der Deckeloberfläche. Der in das innere Behältnis hineinragende Teil des Ventilkörpers 16 ist etwas länger ausgebildet als bei Fig. 1.

Bei der Packung nach Fig. 1 ist das innere Behältnis mittels des rohrförmigen Ansatzes 20 des Ventilkörpers 16 in fester räumlicher Zuordnung mit dem verjüngten Teil 21 des Gehäuses 8 des Abgabeventils 3 verbunden. Beim Ausführungsbeispiel nach den Fig. 5 und 6 fehlt eine solche unbewegliche Verbindung. Bei diesem Ausführungsbeispiel ist statt dessen ein längliches, rohrförmiges Verbindungselement 50 vorgesehen, welches mit seinem oberen, erweiterten Teil 51 auf dem Gehäuse 8 des Abgabeventils 3 sitzt. Der untere, zylindrische Teil des Verbindungselements 50 ragt lose in den Ventilkörper 16 hinein und bildet zusammen mit diesem eine axiale Führung für das innere Behältnis 11, längs welcher das Behältnis lose von der in Fig. 5 gezeigten unteren in die in Fig. 6 gezeigte obere Stellung in Längsrichtung innerhalb des äusseren Behältnisses auf und ab bewegt werden kann.

Der erweiterte Teil 51 sitzt nicht ganz unbeweglich auf dem Gehäuse 8 des Abgabeventils 3, sondern ist entgegen einem gewissen Reibungswiderstand axial von der in Fig. 5 gezeigten unteren Lage in die in Fig. 6 gezeigte obere Lage bewegbar. Der erweiterte Teil 51 ist mit einer seitlichen Durchlassöffnung 52 versehen, welche axial und am Umfang so angeordnet ist, dass sie in der unteren Lage unterhalb der Durchtrittsöffnung 10 des Abgabeventils liegt und in der oberen Lage auf der Höhe dieser Öffnung 10 liegt. In der unteren (Ausgangs-) Lage des Verbindungselements 50 ist somit die Durchgangsöffnung 10 versperrt, so dass der Innenraum des Abgabeventils 3 nur über den rohrförmigen Teil des Verbindungselements 50 und den rohrförmigen Ventilkörper 16 mit dem Innenraum des äusseren Behältnisses 1 in Verbindung steht. Befindet sich dagegen das Verbindungselement 50 in seiner oberen Lage (Fig. 6), ist die Öffnung 10 frei und das Abgabeventil 3 kommuniziert direkt mit dem Innenraum des äusseren Behältnises.

Das untere offene Ende 53 des rohrförmigen Verbindungselements 50 bildet zusammen mit dem als Ventilsitz ausgebildeten Boden 161 des Ventilkörpers 16 ein Ventil, welches die über das Innere des hohlen Verbindungselements 50 und den Ventilkörper 16 führende Verbindung von Abgabeventil 3 und äusserem Behältnis 1 unterbricht, wenn das Ende 53 des Verbindungselements 50 in Anlage mit dem Boden 161 des Ventilkörpers 16 kommt.

Die Funktionsweise der in den Fig. 5 und 6 beschriebenen Packung ist nun wie folgt.

Zunächst wird die Packung wie bei Fig. 1 beschrieben zusammengebaut und mit Füllgut, Treibgas und Druckgas gefüllt. Das Verbindungselement 50 nimmt dabei seine untere, in Fig. 5 dargestellten Lage relativ zum Abgabeventil 3 ein.

Zum Mischen der beiden Füllgutkomponenten A und B wird nun das Abgabeventil 3 bei aufrechter Haltung (Fig. 5) der Packung betätigt und das über der Füllgutkomponente A im äusseren Behältnis befindliche Druckgaspolster abgelassen. Das Druckgas entweicht dabei via den Ventilkörper 16, das Verbindungselement 50 und das Abgabeventil 3. Aufgrund des dadurch entstehenden Druckungleichgewichts zwischen innerem und äusserem Behältnis wird - wie auch bei den übrigen Ausführungsbeispielen - der Kolben 24 von seiner inneren Endstellung in seine äussere, in Fig. 6 dargestellte Endstellung gebracht und dabei die im inneren Behältnis 11 befindliche Füllgutkomponente B aus dem inneren Behältnis 11 ausgetrieben.

Der Kolben 24 steht mit seinem Anschlagteil 242 am Boden des äusseren Behältnisses auf. Bei seiner Bewegung von der inneren in die äussere Endlage wird daher das innere Behältnis 11 schlagartig aufwärts verschoben. Bei dieser Aufwärtsbewegung des Behältnisses 11 kommt das untere Ende 53 des Verbindungselements 50 in Anlage an den Boden 161 des Ventilkörpers 16 und stösst nun auch das Verbindungselement 50 aufwärts, bis es seine obere Lage relativ zum Abgabeventil 3 einnimmt, bei welcher, wie oben beschrieben, die Durchtrittsöffnung 10 des Abgabeventils 3 frei ist. Bei weiterer Betätigung des Abgabeventils 3 tritt dann - genau wie bei Fig. 1 beschrieben - das im äusseren Behältnis befindliche Gemisch der beiden Füllgutkomponenten A und B aufgrund der Wirkung des Treibgases durch die Öffnung 10 über das Abgabeventil 3 aus. Falls das Ablassen des Druckpolsters irrtümlich nicht bei aufrechter Haltung des Packung gemäss Fig. 5, sondern z.B. mit dem Abgabeventil 3 nach unten versucht wird, bewegt sich das innere Behältnis 11 aufgrund seines Eigengewichts nach unten, d.h. in Richtung auf das Abgabeventil 3 zu, wodurch das untere Ende 53 des Verbindungselements 50 in Anlage mit dem Boden 161 des Ventilkörpers 16 kommt und dadurch die Verbindung vom Innenraum des äusseren Behälters und Abgabeventil unterbrochen wird, so dass das Füllgut nicht durch das Abgabeventil 3 austreten kann. Das Ablassen des Druckpolsters ist somit nur in korrekter aufrechter Haltung der Packung möglich.

## Patentansprüche

1. Zweikammerpackung mit einem im wesentlichen formstabilen, mit einem Abgabeventil (3) versehenen äusseren Behältnis (1) für eine erste Füllgutkomponente (A), einem im äusseren Behältnis angeordneten inneren Behältnis (11) für eine zweite Füllgutkomponente (B) und mit Mitteln, um die beiden Füllgutkomponenten zu vermischen, dadurch gekennzeichnet, dass das innere Behältnis (11) länglich und einseitig offen ausgebildet ist, dass die Mittel einen im inneren Behältnis (11) zwischen zwei Endstellungen dichtend verschiebbar angeordneten Kolben (24) umfassen, der in seiner inneren, vom offenen Behältnisende (12) entfernteren Endstellung das offene Behältnisende (12) vom Behältnisinnenraum trennt und in seiner äusseren, dem offenen Behältnisende näherliegenden Endstellung eine Durchflussöffnung zwischen dem Behältnisinnenraum und dem das innere Behältnis (11) umschliessenden Innenraum des äusseren Behältnisses (1 ) freigibt, dass das innere Behältnis (11) einen mit dem Innenraum des äusseren Behältnisses kommunizierenden und mit dem Rückschlagventil (18) versehenen Gaseinlass aufweist, der in den durch den Kolben (24) in dessen innerer Endstellung abgeschlossenen Behältnisinnenraum führt, und dass das äussere und das innere Behältnis je ein Polster (32, 33) aus einem unter Überdruck stehenden Gas enthalten.

2. Packung nach Anspruch 1, dadurch gekennzeichnet, dass der Kolben (24) eine rundumlaufende elastische Dichtlippe (243) aufweist, die in der äusseren Endstellung des Kolbens elastisch am Öffnungsrand (12) des inneren Behältnisses (11) anliegt und ein Rückströmen von Füllgut in das innere Behältnis zumindest teilweise verhindert.

3. Packung nach Anspruch 1, dadurch gekennzeichnet, dass das dem offenen Ende (12) gegenüberliegende Ende (13) des inneren Behältnisses (11) durch einen in das Behältnis koaxial hineinragenden rohrförmigen, nach aussen offenen Ventilkörper (16) mit wenigstens einer seitlichen, durch eine elastische Membrane (17) verschlossenen Ventilöffnung (16a) zwischen Ventilkörperinnenraum und Innenraum des inneren Behältnisses (11) verschlossen ist, wobei der Ventilkörper (16) mit der Ventilöffnung (16a) zusammen mit der elastischen Membrane (17) das Rückschlagventil (18) bildet, und dass am Abgabeventil (3) ein mit diesem kommunizierendes offenes rohrförmiges Verbindungselement (50) befestigt ist, welches in den rohrförmigen Ventilkörper (16) hineinragt und eine axiale Führung für das innere Behältnis (11) bildet, längs welcher das Behältnis bis zur Anlage des offenes Endes (53) des Verbindungselements (50) am Boden (161) des Ventilkörpers (16) frei axial hin und her beweglich ist.

4. Packung nach Anspruch 3, dadurch gekennzeichnet, dass der Innenraum des Abgabeventils (3) über das rohrförmige Verbindungselement (50) und den nach aussen offenen Ventilkörper (16) mit dem Innenraum des äusseren Behältnisses (1) in Verbindung steht, dass das offene Ende (53) des Verbindungselements (50) mit dem Boden 161 des Ventilkörpers (16) ein Ventil bildet, welches, wenn das offene Ende (53) auf dem Boden (161) aufsteht, die genannte Verbindung zwischen Abgabeventil (3) und Innenraum des äusseren Behältnisses (1) unterbricht.

5. Packung nach Anspruch 3 oder 4, dadurch gekennzeichnet, dass das Verbindungselement (50) entgegen einer definierten Reibungskraft von einer ersten zu einer zweiten Lage verschiebbar auf dem Abgabeventil (3) befestigt ist, wobei in der ersten Stellung eine seitliche Kommunikationsöffnung (10) des Abgabeventils zwischen dessen Innenraum und dem Innenraum des äusseren Behältnisses (1) verschlossen ist und in der zweiten Stellung diese Öffnung (10) frei ist.

6. Packung nach den Ansprüchen 3 bis 5, dadurch gekennzeichnet, dass der Kolben (24) im inneren Behältnis (11) zumindest in seiner äusseren Endstellung teilweise aus dem offenen Behältnisende (12) hervorragt und bei seiner Bewegung von der inneren in die äussere Endstellung eine Bewegung des inneren Behältnisses (11) in Richtung auf das Abgabeventil (3) bewirkt, und dass die Längen des äusseren Behältnisses (1 ), des inneren Behältnisses (11), des Ventilkörpers (17) und des Verbindungselements (50) so aufeinander abgestimmt sind, dass, wenn sich der Kolben (24) von seiner inneren in seine äussere Endstellung bewegt, das innere Behältnis (11) zunächst bis zur Anlage des offenen Endes (53) des Verbindungselements (50) am Boden (161) des Ventilkörpers (16) und dann zusammen mit dem Verbindungselement (50) so weit verschoben wird, bis das Verbindungselement (50) seine zweite Lage, bei der die seitliche Kommunikationsöffnung (10) des Abgabeventils (3) frei ist, erreicht.

7. Packung nach Anspruch 1, dadurch gekennzeichnet, dass das innere Behältnis (11) in der Nähe seines offenen Endes (12) wenigstens eine seitliche Auslassöffnung (22) aufweist, die in der inneren Endstellung des Kolbens (24) vom Behältnisinnenraum abgetrennt ist und in der äusseren Endstellung des Kolbens mit dem Behältnisinnenraum kommuniziert.

8. Packung nach Anspruch 7, dadurch gekennzeichnet, dass die Auslassöffnung (22) durch einen im wesentlichen achsparallelen Schlitz (22) in der Behältniswand gebildet ist.

9. Packung nach Anspruch 7 oder 8, dadurch gekennzeichnet, dass das innere Behältnis (11) mehrere Auslassöffnungen (22) aufweist, die im wesentichen gleichmässig an seinem Umfang verteilt angeordnet sind.

10. Packung nach Anspruch 7, dadurch gekennzeichnet, dass das innere Behältnis mit mehreren, längs seines Umfangs verteilten Auslassöffnungen (35) versehen ist, die düsenförmig ausgebildet sind und deren Längsachsen (37) bzw. Strahlrichtungen bezüglich einer zur Behältnislängsachse (23) senkrechten Ebene (36) abwechselnd nach der einen bzw. der andere Seite geneigt ( ) sind.

11. Packung nach einem der Ansprüche 1 bis 10. dadurch gekennzeichnet, dass der Kolben (24) mit einem Anschlagteller (26) versehen ist, der am Rand (12) des offenen Endes des inneren Behältnisses (11) aufsitzt und dadurch die Einwärtsbewegung des Kolbens begrenzt.

12. Packung nach Anspruch 1, dadurch gekennzeichnet, dass das innere Behältnis (11) im wesentlichen frei beweglich im äusseren Behältnis (1) angeordnet ist, und dass der Kolben (24) mit einem Steigrohr (41) versehen ist, das sich im wesentlichen bis zum dem Kolben gegenüberliegenden Ende des inneren Behältnisses erstreckt, wobei der Kolben mit einer durchgehenden, das Steigrohr mit dem äusseren Behältnis verbindenden Bohrung (42) versehen ist und der Gaseinlass (43) mit dem Rückschlagventil (44) am Ende des Steigrohrs (41) angebracht ist.

13. Packung nach einem der Ansprüche 1 bis 12, dadurch gekennzeichnet, dass im inneren Behältnis (11) ein zweiter Kolben (34) frei verschiebbar angeordnet ist, wobei der zwischen den beiden Kolben (24. 34) eingeschlossene Raum zur Aufnahme der zweiten Füllgutkomponente (B) dient und der durch den zweiten Kolben (34) und die Behältniswand eingeschlossene, dem ersten Kolben abgewandte Raum das Druckgaspolster (33) enthält.

14. Packung nach Anspruch 1, dadurch gekennzeichnet, dass das innere Behältnis (11) mit seinem dem offenen Ende gegenüberliegenden Ende am Abgabeventil (3) befestigt ist.

15. Packung nach Anspruch 14, dadurch gekennzeichnet, dass das innere Behältnis (11) einen halsförmigen Ansatz (38) besitzt, welcher das Rückschlagventil (39, 40) enthält und mit dem Abgabeventil (3) verbunden ist.

16. Packung nach Anspruch 14, dadurch gekennzeichnet, dass das Rückschlagventil (18) in das innere Behältnis (11) eingesetzt ist und einen rohrförmigen Ansatz (20) aufweist, welcher mit dem Abgabeventil (3) verbunden ist.

## Revendications

1. Garniture à deux compartiments composée d'un récipient extérieur (1) indéformable, pourvu d'une soupape de distribution (3), pour une première composante (A) de produit de remplissage, d'un récipient intérieur (11) disposé dans le récipient extérieur (1), pour une seconde composante (B) de produit de remplissage, et, de moyens pour mélanger les deux composantes de produit de remplissage, caractérisée en ce que le récipient intérieur (11) de forme oblongue est ouvert d'un côté, en ce que les moyens pour mélanger les deux composantes sont constitués d'un piston (24) disposé dans le récipient intérieur (11), déplaçable entre deux positions extrêmes en faisant joint, qui sépare, en sa position extrême intérieure plus éloignée de l'extrémité ouverte du récipient (11), ladite extrémité ouverte (12) du récipient du volume intérieur de celui-ci, et qui libère, en sa position extrême extérieure plus proche de l'extrémité ouverte du récipient, une ouverture de communication entre le volume intérieur du récipient intérieur (11) et le volume intérieur du récipient extérieur (1 ) comprenant le récipient intérieur, en ce que le récipient intérieur comporte une alimentation de gaz, communiquant avec le volume intérieur du récipient extérieur, pourvue d'une soupape antiretour (18) et conduisant dans le volume intérieur du récipient fermé par le piston (24) en position extrême intérieure, et en ce que les récipients extérieur et intérieur comportent chacun un coussin (32), (33) formé par un gaz en surpression.

2. Garniture selon la revendication 1, caractérisée en ce que le piston (24) présente une lèvre d'étanchéité périphérique qui s'appuye élastiquement sur le bord d'ouverture du récipient intérieur (11), lorsque le piston est en position extrême intérieure, et empêche au moins partiellement un retour du produit de remplissage dans le récipient intérieur.

3. Garniture selon la revendication 1, caractérisée en ce que l'extrémité (13) du récipient intérieur opposée à son extrémité ouverte (12) est obturée par un corps de soupape (16) tubulaire, ouvert vers l'extérieur, pénétrant coaxialement dans le récipient et comportant au moins une ouverture latérale (16a) assurant la communication entre le volume intérieur du corps de soupape (16) et le volume intérieur du récipient et obturable par une membrane élastique (17), la soupape antiretour (18) étant constituée par l'ensemble du corps de soupape (16) avec son ouverture (16a) et de la membrane élastique (17), et en ce que sur la soupape de distribution (3) est fixé un élément le fond (161) du corps de soupape (16).

4. Garniture selon la revendication 3, caractérisée en ce que le volume intérieur de la soupape de distribution (3) communique avec le volume intérieur du récipient extérieur (1) par l'intermédiaire de l'élément de jonction tubulaire (50) et le corps de soupape (16) ouvert vers l'extérieur, et en ce que l'extrémité ouverte (53) de l'élément de jonction constitue avec le fond du corps de soupape (16) une soupape d'interruption de la communication entre la soupape de distribution (3) et le volume intérieur du récipient extérieur lorsque l'extrémité ouverte (53) s'appuye sur le fond (161) du corps de soupape (16).

5. Garniture selon l'une des revendications 3 ou 4, caractérisée en ce que l'élément de jonction (50) est fixé sur la soupape de distribution (3) en étant déplaçable d'une première position en une seconde, à l'encontre d'une force de frottement déterminée, et en ce que une ouverture latérale de communication (10) ménagée dans la soupape de distribution et reliant le volume intérieur de la soupape de distribution au volume intérieur du récipient (1 ), est fermée dans la première position de l'élément de jonction et ouverte dans la seconde position de ce dernier.

6. Garniture selon l'une des revendications 3 à 5, caractérisée en ce que le piston (24) disposé dans le récipient intérieur (11) est saillant partiellement sur l'extrémité ouverte (12) dudit récipient, au moins lorsqu'en position extrême extérieure, et provoque lors de son déplacement de la position extrême intérieure à la position extrême extérieure, un mouvement du récipient intérieur (11) en direction de la soupape de distribution, et en ce que les longueurs respectives du récipient extérieur, du récipient intérieur, du corps de soupape et de l'élément de jonction sont adaptées entre elles de sorte que, lors du déplacement du piston (24) de sa position extrême intérieure en sa position extrême extérieure, le récipient intérieur est déplacé d'abord jusqu'au point de contact de l'extrémité ouverte (53) de l'élément de jonction sur le fond (161) du corps de soupape, puis simultanément avec l'élément de jonction jusqu'à ce que ce dernier atteigne sa seconde position, dans laquelle l'ouverture latérale de communication (10) de la soupape de distribution est libérée.

7. Garniture selon la revendication 1, caractérisée en ce quelle récipient intérieur (11) présente à proximité de son extrémité ouverte au moins une ouverture de sortie (22) qui est séparée du volume intérieur dudit récipient lorsque le piston (24) est en position extrême intérieure et qui communique avec le volume intérieur du récipient lorsque le piston est en position extrême extérieure.

8. Garniture selon la revendication 7, caractérisée en ce que l'ouverture de sortie (22) est constituée par une fente prévue dans la paroi du récipient intérieur (11), qui est essentiellement parallèle à l'axe (23).

9. Garniture selon l'une des revendications 7 ou 8, caractérisée en ce que le récipient intérieur (11) comporte plusieurs ouvertures de sortie réparties pour l'essentiel régulièrement sur la circonférence du récipient.

10. Garniture selon la revendication 7, caractérisée en ce que le récipient intérieur comporte plusieurs ouvertures de sortie (35) en forme de buse, réparties sur la circonférence du récipient, dont les axes longitudinaux (37), respectivement les directions de jet, sont inclinées alternativement d'un côté ou de l'autre (+ ) sur le plan (36) perpendiculaire à l'axe longitudinal (23) du récipient.

11. Garniture selon l'une des revendications 1 à 10, caractérisée en ce que le piston (24) comporte un disque de butée (26) qui s'appuye sur le bord (12) de l'extrémité libre du récipient intérieur pour limiter le mouvement de pénétration du piston.

12. Garniture selon la revendication 1, caractérisée en ce que le récipient intérieur est disposé dans le récipient extérieur en étant pour l'essentiel déplaçable librement et en ce que le piston (24) est pourvu d'un tuyau ascendant (41) s'étendant pour l'essentiel jusqu'à l'extrémité du récipient intérieur opposée au piston, ce dernier étant traversé par un alésage (42) reliant le tuyau ascendant au récipient extérieur et en ce que une ouverture d'alimentation en gaz (43) avec une soupape antiretour (44) est diposée à l'extrémité de tuyau ascendant (41).

13. Garniture selon l'une des revendications 1 à 12, caractérisée en ce que un second piston (34), déplaçable librement, est disposé dans le récipient intérieur, le volume compris entre les deux pistons (24) et (34) étant destiné à recevoir la deuxième composante de produit de remplissage (B) alors que le volume compris entre le seond piston (34) et la paroi du récipient, opposée au premier piston, constitue un coussin formé par un gaz sous pression (33).

14. Garniture selon la revendication 1, caractérisée en ce que le récipient intérieur est fixé par son extrémité opposée à son extrémité ouverte, sur la soupape de distribution.

15. Garniture selon la revendication 14, caractérisée en ce que le récipient intérieur comporte un prolongement en forme de col (38) qui contient la soupape antiretour (39), (40) et est relié à la soupape de distribution.

16. Garniture selon la revendication 14, caractérisée en ce que la soupape antiretour (18) est disposée dans le récipient intérieur et présente un prolonge- menttubulaire (20) relié à la soupape de distribution.

## Claims

1. A two-compartment pack comprising an outer container (1), of substantially stable shape and provided with a dispensing valve (3), for a first component (A) of the package material, an inner container (11), located in the outer container, for a second component (B) of the package material, and means for mixing the two components of the package material, characterized in that the inner container (11) is elongate and is open at one end, in that said means for mixing comprise a plunger (24) which is located in the inner container (1) and which can slide sealingly between two terminal positions and which in its inner terminal position, more remote from the open end (12) of the container, separates the open end (12) of the container from the internal chamber of the container and its outer terminal position, closer to the open end of the container, opens a passage orifice between the internal chamber of the container and the internal chamber, surrounding the inner container (11), of the outer container (1), in that the inner container (11) has a gas inlet which communicates with the internal chamber of the outer container and comprises a non-return valve (18) which leads into the internal chamber of the container, which internal chamber is sealed by the plunger (24) in the inner terminal position of the latter, and in that the outer and the inner container each contain a cushion (32, 33) of a gas under superatmospheric pressure.

2. A pack according to claim 1, characterized in that the plunger (24) has a circumferential resilient sealing lip (243) which, in the outer terminal position of the plunger, rests resiliently against the orifice rim (12) of the inner container (11) and at least partially prevents packaged material from flowing back into the inner container.

3. A pack according to claim 1, characterized in that the end (13), opposite to the open end (12), of the inner container (11) is closed by a tubular, outwardly open valve body (16) which protrudes coaxially into the container and has at least one lateral valve orifice (16a), closed by a resilient membrane (17), between the internal chamber of the valve body and the internal chamber of the inner container (11), the valve body (16) having the valve orifice (16a) forming, together with the resilient membrane (17), the non-return valve (18), and that an open tubular connecting element (50) is attached to and communicates with the dispensing valve (3), which communicating element protrudes into the tubular valve body (16) and forms an axial guide for the inner container (11), along which guide the container is freely movable to and fro, in an axial direction, up to the position where the open end (53) of the connecting element (50) makes contact with the bottom (161) of the valve body (16).

4. A pack according to claim 3, characterized in that the internal chamber of the dispensing valve (3) is in communication, via the tubular connecting element (50) and the outwardly open valve body (16), with the internal chamber of the outer container (1 and in that the open end (53) of the connecting element (501 forms, together with the bottom (161) of the valve body (16), a valve which, when the open end (53) rests on the bottom (161), breaks the said communication between the dispensing valve (3) and the internal chamber of the outer container (1).

5. A pack according to claim 3 or 4, characterized in that the connecting element (50) is attached to the connecting valve (3) in such a manner that the connecting element can be moved from a first to a second position against a certain frictional force, and that in the first position a lateral communication orifice (10) of the dispensing valve between the internal chamber of the valve and the internal chamber of the outer container (1) is closed, whilst in the second position this orifice (10) is free.

6. A pack according to claims 3 to 5, characterized in that the plunger (24) in the inner container (11) partially protrudes, at least in its outer terminal position, from the open end (12) of the container, and on moving from the inner to the outer terminal position causes a movement of the inner container (11) towards the dispensing valve (3), and in that the lengths of the outer container (1 of the inner container (11), of the valve body (16) and of the connecting element (50) are matched to one another in such a way that, when the plunger (24) moves from its inner to its outer terminal position, the inner container (11 ) is first moved until the open end (53) of the connecting element (50) rests agains the bottom (161) of the valve body (16) and then is moved, together with the connecting element (50), until the connecting element (50) reaches its second position, in which the lateral communication orifice (10) of the dispensing valve (3) is open.

7. A pack according to claim 1, characterized in that the inner container (11) has at least one lateral outlet orifice (22) in the vicinity of its open end (12), which orifice is separated from the inernal chamber of the container when the plunger (24) is in its inner terminal position, and communicates with the internal chamber of the container when the plunger is in its outer terminal position.

8. A pack according to claim 7, characterized in that the outlet orifice (22) is formed by a slit (22) substantially parallel to the axis, in the container wall.

9. A pack according to claim 7 or 8, characterized in that the inner container (11) has several outlet orifices (22) which are arranged substantially uniformly distributed over its periphery.

10. A pack according to claim 7, characterized in that the inner container is provided with several outlet orifices (35) distributed along its periphery, which orifices are of nozzle-shaped construction, with their longitudinal axes (37) or jet directions being inclined alternately to one and the other side (+ ) relative to a plane (36) which is at right angles to the longitudinal axis (23) of the container.

11. A pack according to one of claims 1 to 10, characterized in that the plunger (24) is provided with a stop plate (26) which sits on the rim (12) of the open end of the inner container (11) and thereby limits the inward movement of the plunger.

12. A pack according to claim 1, characterized in that the inner container (11) is arranged so as to be substantially freely movable in the outer container (1) and in that the plunger (24) is provided with a riser tube (41) which extends substantially up to the end of the inner container opposite to the plunger, the plunger being provided with a through-bore (42) which connects the riser tube to the outer container and the gas inlet (43), with the non-return valve (44), being attached to the end of the riser tube (41

13. A pack according to one of claims 1 to 12, characterized in that a second plunger (34) is arranged so as to be freely movable in the in the inner container (11) and that the space enclosed between the two plungers (24, 34) serves to receive the second component (B) of the packaged material and the space enclosed by the second plunger (34) and the container wall, and facing away from the first plunger, contains the compressed gas cushion (33).

14 A pack according to claim 1, characterized in that the inner container (11) is attached to the dispensing valve (3) by the end of the container which is opposite the open end.

15. A pack according to claim 14, characterized in that the inner container (11) has a neck-shaped extension (38) which contains the non-return valve (39, 40) and is connected to the dispensing valve (3).

16. A pack according to claim 14, characterized in that the non-return valve (18) is fitted in the inner container (11) and has a tubular extension (20) which is connected to the dispensing valve (3).
